# EUROPÄISCHE PATENTSCHRIFT

(11) **EP 0 340 659 B1**
(45) Veröffentlichungstag und Bekanntmachung des Hinweises auf die Patenterteilung: **05.08.1992**
(21) Anmeldenummer: 89107748.9
(22) Anmeldetag: 28.04.1989
(51) Int. Cl.: E21D 11/38

(54) **Aktivierbare Dichtung, insbesondere Tübbing-Dichtung**
Activatable sealing, in particular a sealing for tubbings
Joint pouvant être activé, en particulier pour anneaux de cuvelage

(30) Priorität: 04.05.1988 DE 3815142
(43) Veröffentlichungstag der Anmeldung: 08.11.1989
(73) Patentinhaber: PHOENIX AKTIENGESELLSCHAFT, 21079 Hamburg (DE)
(72) Erfinder: Grosse, Volkmar, Dipl.-Ing., D-2000 Hamburg 61 (DE); Glang, Siegfried, D-2104 Hamburg 92 (DE)

(56) Entgegenhaltungen:
- DE-A- 3 543 808

## Beschreibung

Die Dichtungsrahmen eines Bauelementes aus Beton, Stahl, Stahlbeton oder Gußeisen bestehen zumeist aus vier zusammengesetzten Profilbändern, wobei die Rahmenecken vorzugsweise nach dem Injection-Molding-Verfahren hergestellt werden. Die Profilbänder selbst weisen zumindest in Längsrichtung parallel verlaufende Rillennuten auf (DE-U-72 03 419, DE-U-72 29 665, DE-U-74 32 945, DE-C-25 13 365). Besonders wirksam hinsichtlich ihrer Dichtfunktion sind Profilbänder, die in Längsrichtung parallel verlaufende Rillennuten und Kanäle besitzen. Derartige Profilbänder sind in den vergangenen Jahren ständig weiter entwickelt worden, wobei der diesbezügliche Stand der Technik im Rahmen der folgenden Übersicht wiedergegeben wird:
a) DE-C-28 33 345
b) DE-U-85 02 036, DE-A-35 02 620, GB-A-2 170 561 FR-A-2 576 659
c) DE-U-85 21 068, DE-A-35 26 063, EP-A-0 210 326, GB-A-2 178 114, FR-A-2 585 068

### Beschreibungsteil A

Die Erfindung betrifft eine Dichtung für Bauelemente, insbesondere Tübbinge, die zu einem rohrförmigen Tunnel zusammengesetzt sind, wobei jedes Element wenigstens einen umlaufenden, im allgemeinen aus vier Profilbändern zusammengesetzten Dichtungsrahmen aus elastomerem Werkstoff aufweist, der sich meistens in einer entsprechenden Aussparung des Bauelementes befindet, wobei die Profilbänder zweier angrenzender Bauelemente derart zueinander angeordnet sind, daß die an der Basisseite der Profilbander sich befindenden Rillennuten im unbelasteten und unversetzten Zustand spiegelsymmetrisch zueinander zu liegen kommen.
d) DE-U-85 32 264, DE-A-35 40 494, EP-A-0 222 968, GB-A-2 182 987, FR-A-2 590 318
e) DE-U-87 12 323, DE-A-37 20 919, EP-A-0 255 600

Von besonderer Bedeutung ist der Tunnelbau in Tübbing-Bauweise. An derartigen Bauelementen wird im folgenden die Dichtung beschrieben.

Häufig genügt es, wenn jeder Tübbing einen Dichtungsrahmen aufweist (Variante A). Unter besonderen Umständen kann es jedoch erforderlich werden, jeden Tübbing mit einem Doppeldichtungsrahmen (Variante B) zu versehen. Die beiden Rahmen nach der Variante B können über eine Querdichtung miteinander verbunden sein (DE-A-39 09 788).

Die Aufgabe der Erfindung besteht in der Weiterentwicklung der eingangs zitierten Profilbänder, u. z. derart, daß das bisherige Zusammenpressen der Profilbänder bei der Montage zum Zwecke des Abdichtens der Tubbingfugen entfällt. Das Zusammenpressen war besonders schwierig, weil die Rücken der Profilbänder im Einbauzustand über die Ausparungen der Bauelemente hinausragen. Da die Zlusammenpressung umso größer sein muß, je größer der Grundwasserdruck ist, tritt das hier geschilderte Problem insbesondere bei Tunnelbauten in tiefen Lagen (z. B. in 100 m Tiefe) auf.

### Beschreibungsteil B

Diese Aufgabe wird erfindungsgemäß dadurch gelöst, daß der Rücken der Profilbänder im Einbauzustand nicht oder nicht wesentlich über die Aussparung des Bauelementes hinausragt und daß wenigstens eines der gegenüberliegenden Profilbänder mittels eines injizierbaren, das Gesamtvolumen vergrößernden Mediums aktivierbar ist, wobei der für dieses Medium zur Verfügung stehende Hohlraum, der sich läng der Rillennuten erstreckt, im nicht aktivierten Zustand gegen Null geht.

Aus der DE-A-35 43 808 ist zwar ein Dichtungssystem bekannt, das aus einem Vollprofil und einem gegenüberliegenden Hohlprofil besteht, dessen Holraum großvolumig und mittels eines injizierbaren, das Gesamtvolumen vergrößernden Mediums aktivierbar ist. Ein derartiges Dichtungssystem hat sich bisher jedoch nicht durchtgesetzt. Auf der einen Seite weisen Vollprofile praktisch kein Kraft-Verformungs-Verhalten auf und zum anderen treten bei Profilen mit großem Innenhohlraum Entlüftungsprobleme auf.

Die Erfindung wird im folgenden anhand von Ausführungsbeispielen unter Bezugnahme auf schematische Zeichnungen näher erläutert. Dabei zeigen die drei Figuren den Querschnitt zweier angrenzender Tübbinge mit den gegenüberliegenden Profilbändern eines Einzeldichtungsrahmens (Fig. 1) bzw. eines Doppeldichtungsrahmens (Fig. 2 und 3).

Nach Fig. 1 soll die Fuge (1) (Längs- oder Querfuge) zweier angrenzender Tübbinge (2, 3) abgedichtet werden. Zu diesem Zweck werden in die Aussparungen (4, 5) die Profilbänder (6, 7) aus Gummi oder gummiähnlichem Werkstoff eingesetzt. Jedes der gegenüberliegenden Profilbänder weist hier drei gleichförmige Rillennuten (8, 9) an der Profilbasisseite auf. Der Rücken (12, 13) der Profilbänder (6, 7) ragt nicht oder nicht wesentlich über die Aussparungen (4, 5) hinaus. Jedes Profilband weist hier einen aktivierbaren Hohlraum (10, 11) von zunächst geringem Volumen auf, der gemäß Anspruch 13 mit dem Injektionskanal (14, 15) verbunden ist. Die angrenzenden Tübbinge (2, 3) sind hier bereits zusammengefügt (montierter Zustand). Nun werden die Profilbänder (6, 7) mittels eines injizierbaren, das Gesamtvolumen vergrößernden Mediums aktiviert. Auf diese Weise wird eine hohe Dichtwirkung erzielt, ohne daß ein Zusammenpressen der Profilbänder bei der Montage erforderlich wäre.

Fig. 2 zeigt die gegenüberliegenden Profilbänder (16 bis 19) als Teile eines Doppeldichtungsrahmens, der bereits beim Zusammenfügen der Tübbinge vorhanden ist. Dabei sind die Profilbänder (16, 19) aktivierbar. Bezüglich Einzelheiten wird auf die Fig. 1 verwiesen. Die Profilbänder (17, 18) weisen dagegen nur Rillennuten auf. Diese können zusätzlich auch noch Kanäle aufweisen, die nicht aktivierbar sind.

Fig. 3 zeigt die gegenüberliegenden Profilbänder (20 bis 23) als Teile eines Doppeldichtungsrahmens, wobei hier allerdings der Doppeldichtungsrahmen erst durch Nachrüstung eines weiteren Dichtungsrahmens, der sich in der Innenfuge (24) befindet, entsteht. Sämtliche vier gegenüberliegenden Profilbänder sind hier aktivierbar. Bezüglich der Profilbänder (22, 23) wird im Rahmen dieser Figur der aktivierte Zustand (gestrichelter Profilrücken) dargestellt.

## Patentansprüche

1. Dichtung für bauelemente, insbesondere Tübbinge, die zu einem rohrförmigen Tunnel zusammengesetzt sind, wobei jedes Element wenigstens einen umlaufenden, im allgemeinen aus vier Profilbändern zusammengesetzten Dichtungsrahmen aus elastomerem Werkstoff aufweist, der sich meistens in einer entsprechenden Aussparung des bauelementes befindet, wobei die Profilbänder zweier angrenzender bauelemente derart zueinander angeordnet sind, daß die an der Basisseite der Profilbänder sich befindenden Rillennuten im unbelasteten und unversetzten Zustand spiegelsymmetrisch zueinander zu liegen kommen, dadurch gekennzeichnet, daß der Rücken (12, 13) der Profilbänder (6, 7, 16 bis 23) im Einbauzustand nicht oder nicht wesentlich über die Aussparung (4, 5) des bauelementes hinausragt und daß wenigstens eines der gegenüberliegenden Profilbänder mittels eines injizierbaren, das Gesamtvolumen vergrößernden Mediums aktivierbar ist, wobei der für dieses Medium zur Verfügung stehende Hohlraum ein flacher Spalt (10, 11) ist, der sich längs der Rillennuten (8, 9) und über einen wesentlichen Bereich der Dichtung erstreckt, und im nicht aktivierten Zustand im offenes Volumen aufweist, das nicht wesentlich von Null abweicht.

2. Dichtung nach Anspruch 1, dadurch gekennzeichnet, daß bei einem Einzeldichtungsrahmen lediglich eines der gegenüberliegenden Profilbänder aktivierbar ist.

3. Dichtung nach Anspruch 1, dadurch gekennzeichnet, daß bei einem Einzeldichtungsrahmen beide der gegenüberliegenden Profilbänder (6, 7) aktivierbar sind.

4. Dichtung nach Anspruch 1, dadurch gegennzeichnet, daß bei einem Doppeldichtungsrahmen sämtliche vier gegenüberliegenden Profilbänder aktivierbar sind.

5. Dichtung nach Anspruch 1, dadurch gekennzeichnet, daß bei einem Doppeldichtungsrahmen drei der vier gegenüberliegenden Profilbänder aktivierbar sind.

6. Dichtung nach Anspruch 1, dadurch gekennzeichnet, daß zwei der vier gegenüberliegenden Profilbänder aktivierbar sind, wobei sich diese auf einer Seite des bauelementes befinden.

7. Dichtung nach Anspruch 1, dadurch gekennzeichnet, daß zwei der vier gegenüberliegenden Profilbänder (16, 19) aktivierbar sind, wobei diese wechselseitig angeordnet sind.

8. Dichtung nach einem der Ansprüche 4 bis 7, dadurch gekennzeichnet, daß der Doppeldichtungsrahmen bereits beim Zusammenfügen der Bauelemente vorhanden ist.

9. Dichtung nach Anspruch 8, dadurch gekennzeichnet, daß die Querdichtung - falls vorhanden - aktivierbar ist.

10. Dichtung nach einem der Ansprüche 4 bis 7, dadurch gekennzeichnet, daß der Doppeldichtungsrahmen durch Nachrüstung entsteht, wobei sich der nachgerüstete Dichtungsrahmen in der Innenfuge (24) befindet.

11. Dichtung nach einem der Ansprüche 1 bis 10, dadurch gekennzeichnet, daß der Injektionskanal (14, 15) in der Mitte der Profilbasisseite und/oder an der Profilseite an den aktivierbaren Hohlraum angeschlossen ist.

12. Dichtung nach einem der Ansprüche 1 bis 11, dadurch gekennzeichnet, daß sämtliche vier Profilbänder eines Dichtungsrahmens aktivierbar sind.

13. Dichtung nach einem der Ansprüche 1 bis 11, dadurch gekennzeichnet, daß nicht alle Profilbänder eines Dichtungsrahmens aktivierbar sind.

14. Dichtung nach Anspruch 13, dadurch gekennzeichnet, daß drei Profilbänder eines Dichtungsrahmens aktivierbar sind.

15. Dichtung nach einem der Ansprüche 1 bis 14, dadurch gekennzeichnet, daß sämtliche vier Rahmenecken eines Dichtungsrahmens aktivierbar sind.

16. Dichtung nach einem der Ansprüche 1 bis 14, dadurch gekennzeichnet, daß nicht alle vier Rahmenecken eines Dichtungsrahmens aktivierbar sind.

## Claims

1. A seal for components, in particular tubbings, which are assembled to form a tubular tunnel, wherein each element comprises at least one peripheral sealing frame made of elastomeric material which is generally composed of four profile strips and which is generally arranged in a corresponding opening in the component, wherein the profile strips of two adjacent components are arranged in relation to one another such that the grooves in the base side of the profile strips come to lie mirror-symmetrically to one another in the unloaded and non-displaced states, characterised in that in the assembled state the back (12, 13) of the profile strips (6, 7, 16 to 23) does not project or does not substantially project beyond the opening (4, 5) in the component, and that at least one of the oppositely arranged profile strips can be activated by means of an injectable medium which enlarges the overall volume, where the cavity (10, 11) which is available for this medium consists of a flat gap (10, 11) which extends along the grooves (8, 9) and along a substantial part of the seal, and in the non-activated state possesses an open volume which does not differ substantially from zero.

2. A seal as claimed in Claim 1, characterised in that in the case of an individual sealing frame, only one of the oppositely arranged profile strips is activatable.

3. A seal as claimed in Claim 1, characterised in that in the case of an individual sealing frame, both of the oppositely arranged profile strips (6, 7) are activatable.

4. A seal as claimed in Claim 1, characterised in that in the case of a double sealing frame, all four of the oppositely arranged profile strips are activatable.

5. A seal as claimed in Claim 1, characterised in that in the case of a double sealing frame, three of the four oppositely arranged profile strips are activatable.

6. A seal as claimed in Claim 1, characterised in that two of the four oppositely arranged profile strips are activatable, these being located on one side of the component.

7. A seal as claimed in Claim 1, characterised in that two of the four oppositely arranged profile strips (16, 19) are activatable, these being arranged alternately.

8. A seal as claimed in one of Claims 4 to 7, characterised in that the double sealing frame is already present when the components are assembled.

9. A seal as claimed in Claim 8, characterised in that the transverse seal - where present - is activatable.

10. A seal as claimed in one of Claims 4 to 7, characterised in that the double sealing frame is formed by retrofitting, the retrofitted sealing frame being located in the internal joint (24).

11. A seal as claimed in one of Claims 1 to 10, characterised in that the injection channel (14, 15) is connected to the activatable cavity in the centre of the profile base and/or on the profile side.

12. A seal as claimed in one of Claims 1 to 11, characterised in that all four of the profile strips of a sealing frame are activatable.

13. A seal as claimed in one of Claims 1 to 11, characterised in that not all of the profile strips of a sealing frame are activatable.

14. A seal as claimed in Claim 13, characterised in that three profile strips of a sealing frame are activatable.

15. A seal as claimed in one of Claims 1 to 14, characterised in that all four corners of a sealing frame are activatable.

16. A seal as claimed in one of Claims 1 to 14, characterised in that not all four corners of a sealing frame are activatable.

## Revendications

1. Joint d'étanchéité pour des éléments de construction, en particulier pour des voussoirs qui sont assemblés en un tunnel tubulaire, chaque élément comportant, tout autour, au moins un cadre d'étanchéité en matière élastomère, qui est en général composé de quatre bandes profilées et qui se trouve le plus souvent dans un évidement de l'élément de construction, les bandes profilées de deux éléments de construction contigus étant disposées les unes par rapport aux autres de sorte qu'à l'état non chargé et non déplacé, les cannelures se trouvant sur la face de base des bandes profilées se placent symétriquement les unes par rapport aux autres, caractérisé en ce qu'à l'état inséré, le dos (12, 13) des bandes profilées (6, 7, 16 à 23) ne fait pas ou pratiquement pas saillie hors de l'évidement (4, 5) de l'élément de construction, et en ce que l'une au moins des bandes profilées opposées est activable au moyen d'un agent injectable qui agrandit le volume total, l'espace vide disponible pour cet agent étant une fente aplatie (10, 11), qui s'étend le long des cannelures (8, 9) et sur une grande partie du joint d'étanchéité et qui présente, à l'état non activé, un volume ouvert qui n'est guère différent de zéro.

2. Joint d'étanchéité selon la revendication 1, caractérisé en ce que dans le cas d'un simple cadre d'étanchéité, une seule des bandes profilées opposées est activable.

3. Joint d'étanchéité selon la revendication 1, caractérisé en ce que dans le cas d'un simple cadre d'étanchéité, l'une et l'autre des bandes profilées opposées (6, 7) sont activables.

4. Joint d'étanchéité selon la revendication 1, caractérisé en ce que dans le cas d'un double cadre d'étanchéité, les quatre bandes profilées opposées sont toutes activables.

5. Joint d'étanchéité selon la revendication 1, caractérisé en ce que dans le cas d'un double cadre d'étanchéité, trois des quatre bandes profilées opposées sont activables.

6. Joint d'étanchéité selon la revendication 1, caractérisé en ce que deux des quatre bandes profilées opposées sont activables, ces bandes activables se trouvant d'un même côté de l'élément de construction.

7. Joint d'étanchéité selon la revendication 1, caractérisé en ce que deux des quatre bandes profilées opposées (16, 19) sont activables, ces bandes activables étant disposées alternées.

8. Joint d'étanchéité selon l'une quelconque des revendications 4 à 7, caractérisé en ce que le double cadre d'étanchéité est déjà présent au moment de l'assemblage des éléments de construction.

9. Joint d'étanchéité selon la revendication 8, caractérisé en ce que le joint d'étanchéité transversal - au cas où il est présent - est activable.

10. Joint d'étanchéité selon l'une quelconque des revendications 4 à 7, caractérisé en ce que le double cadre d'étanchéité est créé par montage ultérieur, le cadre d'étanchéité monté ultérieurement se trouvant dans une rainure interne (24).

11. Joint d'étanchéité selon l'une quelconque des revendications 1 à 10, caractérisé en ce que le canal d'injection (14, 15) est raccordé à l'espace vide activable au milieu de la face de base du profilé et/ou sur le côté du profilé.

12. Joint d'étanchéité selon l'une quelconque des revendications 1 à 11, caractérisé en ce que les quatre bandes profilées d'un cadre d'étanchéité sont toutes activables.

13. Joint d'étanchéité selon l'une quelconque des revendications 1 à 11, caractérisé en ce que les bandes profilées d'un cadre d'étanchéité ne sont pas toutes activables.

14. Joint d'étanchéité selon la revendication 13, caractérisé en ce que trois bandes profilées d'un cadre d'étanchéité sont activables.

15. Joint d'étanchéité selon l'une quelconque des revendications 1 à 14, caractérisé en ce que les quatre angles d'un cadre d'étanchéité sont tous activables.

16. Joint d'étanchéité selon l'une quelconque des revendications 1 à 14, caractérisé en ce que les quatre angles d'un cadre d'étanchéité ne sont pas tous activables.
